# EUROPÄISCHE PATENTSCHRIFT

(11) **EP 2 194 354 B1**
(45) Veröffentlichungstag und Bekanntmachung des Hinweises auf die Patenterteilung: **03.06.2015**
(21) Anmeldenummer: 09015024.4
(22) Anmeldetag: 04.12.2009
(51) Int. Cl.: F42B 12/24, F42C 19/08, F42B 3/22, F42C 19/095

(54) **Splitter bildender Gefechtskopf**
Fragmentation warhead
Tête militaire à fragmentation

(30) Priorität: 05.12.2008 DE 102008060737
(43) Veröffentlichungstag der Anmeldung: 09.06.2010
(73) Patentinhaber: TDW Gesellschaft für verteidigungstechnische Wirksysteme mbH, 86529 Schrobenhausen (DE)
(72) Erfinder: Arnold, Werner, Dr., 85051 Ingolstadt (DE)
(74) Vertreter: Häußler, Henrik

(56) Entgegenhaltungen:
- EP-A1- 1 912 037
- DE-A1- 10 130 324
- US-A- 4 745 864
- US-A- 5 040 464
- US-A1- 2003 164 109

## Beschreibung

Die Erfindung betrifft einen Gefechtskopf mit einer Sprengladung mit einer Splitter bildenden Hülle und einer innerhalb dieser angeordnete Innenhülle, wobei die Innenhülle auf ihrer der Splitter bildenden Hülle zugewandten Oberfläche eine Vielzahl verteilt angeordneter, bezüglich eines Lots auf die Oberfläche der Innenhülle hinsichtlich ihres Querschnitts asymmetrischer und bezüglich ihrer Lage gegenüber der ersten Initiiereinrichtung gleichartig ausgerichteter und in eine Vorzugsrichtung weisender Nuten aufweist, und wobei wenigstens zwei sich diametral auf der Längsachse der Sprengladung gegenüberliegende Initiiereinrichtungen im Bereich der Sprengladung vorgesehen sind, die einzeln und/oder mit einstellbarem Zeitabstand zündbar sind.

Es sind aus der DE 101 30 324 B4 Technologien bekannt, wie man mit einer zusätzlichen Innenhülle zwischen einer ungekerbten Splitter bildenden Hülle eines Gefechtskopfes und einer Sprengladung die Hülle kontrolliert in Splitter bestimmter Größe zerlegen kann.

Weiterhin ist aus der US 4,745,864 A, welche einen Ausgangspunkt für den Patentanspruch 1 bildet, eine Nut-Gitter-Struktur eines Wirkkörpers bekannt geworden. Der Wirkkörper weist eine Splitter bildende, ungekerbte Hülle auf, an der innenseitig eine mit verschiedenartigen Nuten versehene Innenhülle anliegt. Auf ihrer der Splitter bildenden Hülle zugewandten Oberfläche ist eine Vielzahl verteilt angeordneter, bezüglich eines Lots auf die Oberfläche der Innenhülle hinsichtlich ihres Querschnitts asymmetrischer und bezüglich der Längsachse des Wirkkörpers zwei Vorzugsrichtungen aufweisender Nuten angeordnet. Weiterhin umfasst der Wirkkörper zwei auf der Längsachse angeordnete und sich diametral gegenüber liegende Zündeinrichtungen auf, die unabhängig voneinander initiierbar sind, so dass mit dem Wirkkörper zwei unterschiedliche Splittertypen erzeugbar sind.

Die Innenhülle, die auch als Nut-Gitter oder Fragmentierungsschablone bezeichnet werden kann, erzeugt bei der Detonation der Sprengladung in der Hülle des Gefechtskopfes Kerben. Je nach Auslegung dieses Nut-Gitters sind diese Kerben symmetrisch oder asymmetrisch. Entsprechend zerlegt sich die Hülle durch die Zugspannungen, verursacht durch die Umfangsspannung bei Expansion der Hülle in eine bzw. zwei Splittergrößen. Auf diese Weise ist es möglich geworden, eine nicht vorgekerbte Hülle kontrolliert in zwei Splittertypen zu zerlegen.

Das Nut-Gitter bestimmt bei dieser Technologie die Splittergröße der kontrolliert zerlegten Splitter. In der Druckschrift wird jedoch kein Hinweis darauf gegeben, wie eine zielangepasste Umschaltung in weitere verschiedene Splittergrößen mit diesem Verfahren erfolgen könnte.

In der EP 1 912 037 A1 ist ein Gefechtskopf beschrieben, bei dem eine weitere Initiiereinrichtung auf der Längsachse angeordnet ist. Die gezielte Splitterbildung beruht hier auf Überlagerung von Detonationsfronten einer Vielzahl von Pellets, die in einem zylindrischen Halter innerhalb der Sprengladung gelagert sind. Weitere Hinweise werden nicht gegeben.

Die US 2003/164109 A1 betrifft einen Gefechtskopf mit mehreren Initiiereinrichtungen, deren zeitliche Ansteuerung die Richtung der radial abgegebenen Splitter beeinflusst. Eine Steuerung der Splittergrößen ist jedoch nicht vorgesehen.

Der Erfindung liegt deshalb die Aufgabe zugrunde, die Möglichkeit der zielangepassten Umschaltbarkeit der Größe der Splitter über die bekannte Methode hinaus um eine weitere Möglichkeit zu erweitern.

Die Aufgabe wird erfindungsgemäß dadurch gelöst, dass im Bereich zwischen der ersten und der zweiten Initiiereinrichtung eine dritte Initiiereinrichtung ortsfest oder auf der Längsachse verschiebbar angeordnet ist.

Mit der bekannten Anordnung von zwei Initiiereinrichtungen und den in Vorzugsrichtungen gegenüber der ersten und der zweiten Initiiereinrichtung ausgerichteten asymmetrischen Nuten in der Innenhülle können mittels Einstellung der Zündzeitpunkte der beiden Initiiereinrichtungen zueinander zwei unterschiedliche Splittergrößen erzeugt werden.

Mittels einer dritten entweder auf der Längsachse der Sprengladung ortsfesten oder auch verschiebbar gelagerten dritte Initiiereinrichtung entsteht eine weitere Möglichkeit einen weiteren Splittertyp zu erzeugen oder zumindest ein wählbares Gemisch zweier Splittergrößen, die jedoch in der Regel kleiner sind, als die Mehrzahl der mit der gleichen Konfiguration erzeugten natürlichen Splitter.

Die Einstellmöglichkeiten können noch dadurch erweitert werden, dass wenigstens eine Initiiereinrichtung innerhalb der Sprengladung längsverschiebbar gelagert ist. Damit kann sowohl die Erzeugung unterschiedlicher Splittergrößen als auch die Verteilung der unterschiedlichen Splittergrößen nochmals beeinflusst werden.

Ergänzt wird die vorgenannte Vorrichtung dadurch, dass wenigstens ein Detonationswellenlenker in der Sprengladung im Bereich einer Initiiereinrichtung angeordnet ist. Damit wird erreicht, dass dort die Detonationswellen annähernd streifend an der Innenseite der Innenhülle entlang laufen, wodurch die gewünschten Effekte der Bildung oder der Nichtbildung von Kerben in der Außenhülle nochmals unterstützt werden.

Ausführungsbeispiele der Erfindung sind in den Figuren der Zeichnung schematisch vereinfacht dargestellt und werden nachfolgend näher beschrieben.

Es zeigen:
- Fig. 1:: Prinzip der Umschaltbarkeit von Splittergrößen durch eine zweite Zündkette und ein asymmetrisches Nut-Gitter,
- Fig. 2:: unterschiedliche Nut-Auslegungen (symmetrisch und asymmetrisch),
- Fig. 3:: Zwischeneinlagen aus Dachfolien (mit Kunststoff bzw. Metall),
- Fig. 4:: drei verschiedene Splittermoden, bei entsprechend ausgeformter Kerbe ("asymmetrisch", "symmetrisch" oder "unzureichend")
- Fig. 5:: Parameter zur Steuerung der Splittergröße,
- Fig. 6:: erzwungene Orientierung der Detonationsfront mit zwei Zündketten und Detonationswellenlenkern,
- Fig. 7:: drei Zündketten mit entsprechend unterschiedlichen Orientierungen der Detonationsfronten und angepasstem Nut-Gitter.

Die oben genannte Technologie beinhaltet, dass das Nut-Gitter symmetrische oder asymmetrische Kerben in der äußeren Hülle des Gefechtskopfes erzeugt. Bei der anschließenden Expansion der Hülle zerlegt sich diese an den Kerben, die wie Sollbruchstellen wirken, in die gewünschten Splittergrößen.

Eine Umschaltbarkeit auf zwei oder auch mehrere verschiedene Splittergrößen kann auf die nachfolgend beschriebene Weise realisiert werden.

Die Erzeugung von Kerben durch das Nut-Gitter der Innenhülle IH hängt von verschiedenen Auslegungs-Parametern ab. Diese sind so zu optimieren, so dass die Kerbtiefe in der Hülle MH des Gefechtskopfes ausreichend für eine ordnungsgemäße Zerlegung ist. Wird nun ein signifikanter Auslegungs-Parameter in eine Richtung verändert, in der die Kerbwirkung stark beeinträchtigt wird, so ist die kontrollierte Zerlegung unzureichend bzw. nicht gegeben.

Das Prinzip dieses Verfahren ist in Figur 1 schematisch vereinfacht dargestellt. Ein signifikanter Parameter ist die Orientierung der Detonationsfront 1, 2, 3 nach der Initiierung einer der Initiierstellen, dargestellt durch die Zündketten ZK1, ZK2, relativ zur Orientierung des Nut-Gitters NG. Mit den Bezugszeichen 1, 2, 3 sind Momentaufnahmen der Bewegung der Detonationsfront im zeitlichen Ablauf bezeichnet. Das Nut-Gitter NG ist asymmetrisch aufgebaut. Es soll in der Hülle MH tiefe Kerben erzeugen sobald die Detonationsfront von "links nach rechts" läuft (Zündkette ZK1). Die auf diese Weise erzielten Kerben lassen die Hülle MH in kontrollierte Splitter zerlegen.

Eine zweite Zündkette ZK2, der ersten diametral gegenübergestellt, dreht nun die Richtung und damit die Orientierung der Detonationsfront um und behindert dadurch die optimale Kerbwirkung. Die Hülle MH zerlegt sich in diesem Fall unkontrolliert, also in natürliche Splitter, die eine völlig andere Massenverteilung und damit Splitterwirkung haben.

Dies ist der Ausgangspunkt der vorliegenden Erfindung. Im Folgenden werden verschiedene Ausgestaltungen beschrieben. Das Nut-Gitter NG wird dafür speziell auf die Bedürfnisse der Umschaltbarkeit hin ausgelegt.

Figur 2 zeigt verschiedene Bespiele von Nut-Gitter-Varianten NG. Weitere daraus in vorteilhafter Weise abgeleitete Varianten sind möglich, sollen aber hier nicht weiter diskutiert werden. Das in den Figuren 2a, 2d dargestellte symmetrische Nutsystem wird für die Umsetzung der Erfindung in ein asymmetrisches Nutsystem gemäß der Figuren 2b, 2c überführt. Hierbei werden zur Kerberzeugung die Wirkung von beschleunigten Metallstegen, die asymmetrische Einströmung von Detonationsschwaden oder eine Stachelbildung analog zu Hohlladungen ausgenutzt.

Letzteres kann beispielsweise mit so genannten Dachfolien DF, wie sie in Figur 3 skizziert sind, erreicht werden. Diese wiederum können aus Kunststoff-Folien oder aber aus Metallfolien wie Kupfer in geeigneten Formen hergestellt werden. Entsprechend werden nach der Zündung der Sprengladung HE die Kerben in der Hülle MH mehr durch einströmende Schwaden oder aber mehr durch aufschlagende Metallpartikel erzeugt.

Es sind der Kreativität eines Konstrukteurs keine Grenzen gesetzt, um die eine Kerbe erzeugenden Elemente des Nut-Gitters so zu gestalten, dass damit optimale Kerbwirkung erreicht wird. Wichtig dabei ist, dass die Kerbwirkung von der Orientierung der Detonationsfront abhängt. Es bieten sich also zu diesem Zweck eher asymmetrische Auslegungen an. Läuft dann die Detonationsfront entgegen dieser optimalen Orientierung, so ist die Kerbwirkung stark eingeschränkt und es ergeben sich nur unzureichende Kerben, die nicht in der Lage sind, die Hülle kontrolliert zu zerlegen.

Die Kerbwirkung hängt bei bestimmten Nut-Gittern in besonderer Weise von der Orientierung der Detonationsfront ab, wie das beispielsweise bei der die Hohlladungswirkung ausnutzenden Dachfolien aus Figur 3 der Fall ist. Bei entsprechender Kenntnis der Kerbbildungsvorgänge ist es also möglich, durch geschicktes Design des Nut-Gitters die Kerben in der Metallhülle gezielt symmetrisch oder asymmetrisch zu erzeugen. Dies lässt dann einen weiteren Freiheitsgrad in der Splitterzerlegung zu.

Nach erfolgter Zündung der Sprengladung HE erzeugen symmetrische Kerben bei Zugbelastung zwei Scherbänder und asymmetrische Kerben nur eines. Dies ist in Figur 4 angedeutet. Auf diese Weise ergeben sich bei asymmetrischen Kerben KA nur eine Splittersorte A (Figur 4a), bei symmetrischen Kerben KU mit zwei Scherbändern hingegen zwei Splittersorten A und B (Figur 4b). Ein dritter Modus ergibt sich bei "falscher" Orientierung der Detonationsfront mit unzureichender Kerbwirkung KK. Hier zerlegt die Hülle weder in A- noch B-Splitter, sondern in natürliche Splitter (Figur 4c).

In Figur 5 sind Designparameter angegeben, die die Steuerung der Splittergröße erlauben. Die Kerbtiefe t muss in einem bestimmten Verhältnis zur Hüllendicke d stehen, um eine ausreichende Fragmentierung zu gewährleisten. Die Kerbtiefe t muss mindestens 10 - 20 % der Hüllendicke d betragen. Auch die Abstände a der Kerben müssen ausreichend groß im Verhältnis zur Hüllendicke sein. Es soll in etwa gelten: d < a < 5d.

Zur relativen Orientierung der Detonationsfront 1, 2, 3 zum Nut-Gitter bzw. der Innenhülle IH können bekannte Maßnahmen ergriffen werden. Wichtig und ausschlaggebend ist das Vorhandensein einer zweiten oder mehrerer Initiierstellen ZK2, ZK3, um so die Laufrichtung der Detonationswellen bewusst umschalten zu können. In Ergänzung zu Figur 1, in der das Prinzip bereits skizziert wurde, ist in Figur 6 beispielhaft eine weitere Ausgestaltung dargestellt. Die Detonationsfront 1, 2, 3 wird durch Detonationswellenlenker DWL so geformt, dass sie streifend auf die Innenhülle IH auftrifft. Das Nut-Gitter NG ist (asymmetrisch) so gestaltet, dass es eine dieser streifenden Richtungen bevorzugt (Zündung von ZK1: von "links nach rechts"), womit es besonders tiefe Kerben in der Hülle MH hervorruft. In der entgegen gesetzten Richtung (Zündung von ZK2) hingegen ist die Kerbwirkung nur unzulänglich. Dies ist mit entsprechenden, diagonal durch die Nut laufenden Pfeilen angedeutet.

In Figur 7 ist schließlich die erfindungsgemäße Ausgestaltung der Wirkladung skizziert. Es sind nun drei Initiierstellen in der Form von drei ortsfesten Zündketten oder einer beweglichen und zwei ortsfesten Zündketten ZK1, ZK2, ZK3 angedeutet mit entsprechend unterschiedlicher Orientierung der Detonationsfronten 1, 2, 3 relativ zum asymmetrischen Nut-Gitter NG. ZK1 erzeugt asymmetrische Kerben und damit nur A-Splitter, ZK3 hingegen erzeugt symmetrische Kerben und somit A- und B-Splitter gemäß Figur 4b. ZK2 ist schließlich so unvorteilhaft positioniert, dass bei der Detonation der Sprengladung HE nur unzureichende Kerben entstehen. In diesem Modus werden also natürliche Splitter erzeugt. Somit ist mittels individueller Ansteuerung der Initiierstellen eine zielangepasste Auswahl der erzeugbaren Splitter möglich.

Die bereits oben erwähnten zeitlichen Verzögerungen in der Initiierung der einzelnen Zündketten können zusätzlich zur Steuerung der Splittergrößen herangezogen werden.

Gemäß der Darstellung in der Figur 6 kann beispielsweise nur die linke Zündkette ZK1, oder nur die rechte Zündkette ZK2 gezündet werden. Entsprechend ergeben sich entweder nur kontrollierte Splitter oder nur natürliche (unkontrolliert geformte) Splitter. Es können aber auch beide Zündketten gezündet werden. Bei gleichzeitiger Zündung etwa, ergeben sich beispielsweise jeweils ca. 50% der erwähnten Splittersorten. Bei entsprechend relativer zeitlicher Verzögerung in der Initiierung der ersten/zweiten Zündkette zur zweiten/ersten Zündkette können beliebig prozentuale Anteile der jeweiligen Splittersorten erzeugt werden.

In Figur 7 sind bereits drei Zündketten mit entsprechend drei verschiedenen erzeugbaren Splittersorten aufgezeigt. Durch beliebige zeitliche Initiier-Verzögerungen innerhalb der drei Zündketten können entsprechend beliebige, aber genau definierte Mischungen in den jeweiligen Splittersorten erzeugt werden. Dies lässt eine außergewöhnlich große Flexibilität und damit Anpassung an die Zielstruktur und -härte zu.

Als weitere Einflussmöglichkeit wäre noch die Verschiebbarkeit einer oder mehrerer Zündketten entlang der gestrichelt angedeuteten Längsachse der Sprengladung zu nennen, womit wiederum eine Einstellbarkeit des Mischungsverhältnisses unterschiedlicher Splittergrößen gegeben ist.

Die bislang diskutierte Umschaltbarkeit der Splittererzeugung einer integren Metallhülle MH in kontrollierte bzw. natürliche Splitter kann auch auf vorgeformte größere Splitter (Konstruktions-Splitter) angewandt werden.

Diese können dann in ihrer Größe unverändert weg beschleunigt (keine Kerbbildung), oder aber vorher durch die Kerbwirkung in kleinere Untersplitter zerlegt werden. Man kann somit zwischen der Erzeugung von großen und kleinen Splittern umschalten.

## Patentansprüche

1. Gefechtskopf mit einer Sprengladung (HE) mit einer Splitter bildenden Hülle (MH) und einer innerhalb dieser angeordnete Innenhülle (IH), wobei im Bereich der Sprengladung (HE) zwei sich diametral auf der Längsachse der Sprengladung (HE) gegenüberliegende Initiiereinrichtungen (ZK1, ZK 2) vorgesehen sind, die einzeln und/oder mit einstellbarem Zeitabstand zündbar sind, und wobei die Innenhülle (IH) auf ihrer der Splitter bildenden Hülle (MH) zugewandten Oberfläche eine Vielzahl verteilt angeordneter, bezüglich eines Lots auf die Oberfläche der Innenhülle hinsichtlich ihres Querschnitts asymmetrischer und bezüglich ihrer Lage gegenüber der ersten Initiiereinrichtung (ZK1) gleichartig ausgerichteter und in eine Vorzugsrichtung weisender Nuten (N) aufweist,
**dadurch gekennzeichnet, dass** im Bereich zwischen der ersten und der zweiten Initiiereinrichtung (ZK1, ZK2) eine dritte Initiiereinrichtung (ZK3) ortsfest oder auf der Längsachse verschiebbar angeordnet ist.

2. Gefechtskopf nach Anspruch 1, **dadurch gekennzeichnet, dass** wenigstens eine Initiiereinrichtung (ZK1, ZK2, ZK3) innerhalb der Sprengladung (HE) längsverschiebbar gelagert ist.

3. Vorrichtung nach Anspruch 1, **dadurch gekennzeichnet, dass** wenigstens ein Detonationswellenlenker (DWL) in der Sprengladung (HE) im Bereich der Initiiereinrichtungen (ZK1, ZK2) angeordnet ist.

## Claims

1. Warhead comprising an explosive charge (HE) with a fragmenting casing (MH) and an inner casing (IH) arranged within said fragmenting casing, wherein two initiating devices (ZK1, ZK2) are provided in the region of the explosive charge (HE), lie diametrically opposite one another on the longitudinal axis of the explosive charge (HE) and can be triggered individually and/or with an adjustable time difference, and wherein the inner casing (IH) has on its surface facing the fragmenting casing (MH) a multiplicity of grooves (N), which are arranged in a distributed manner, are asymmetrical with regard to their cross section with respect to a perpendicular to the surface of the inner casing, are aligned identically with respect to their position with respect to the first initiating device (ZK1) and point in a preferential direction,
**characterized in that**, in the region between the first and second initiating devices (ZK1, ZK2), a third initiating device (ZK3) is arranged such that it is fixed in place or displaceable on the longitudinal axis.

2. Warhead according to Claim 1, **characterized in that** at least one initiating device (ZK1, ZK2, ZK3) is mounted longitudinally displaceably within the explosive charge (HE).

3. Device according to Claim 1, **characterized in that** at least one detonation wave guide (DWL) is arranged in the explosive charge (HE) in the region of the initiating devices (ZK1, ZK2).

## Revendications

1. Tête de combat comprenant une charge explosive (HE) avec une enveloppe (MH) formant des éclats et une enveloppe intérieure (IH) disposée à l'intérieur de celle-ci, deux dispositifs d'initiation (ZK1, ZK2) diamétralement opposés sur l'axe longitudinal de la charge explosive (HE) se trouvant dans la zone de la charge explosive (HE), lesquels peuvent être mis à feu individuellement et/ou avec un intervalle de temps réglable, et l'enveloppe intérieure (IH) présentant sur sa surface faisant face à l'enveloppe (MH) formant des éclats une pluralité de rainures (N) disposées de manière distribuée, asymétriques en référence à leur section transversale du point de vue d'une verticale sur la surface de l'enveloppe intérieure et orientées de la même façon du point de vue de leur position par rapport au premier dispositif d'initiation (ZK1) et orientées dans une direction préférentielle, **caractérisée en ce qu'**un troisième dispositif d'initiation (ZK3) est disposé dans la zone entre les premier et deuxième dispositifs d'initiation (ZK1, ZK2), en position fixe ou de manière à pouvoir se déplacer sur l'axe longitudinal.

2. Tête de combat selon la revendication 1, **caractérisée en ce qu'**au moins un dispositif d'initiation (ZK1, ZK2, ZK3) est monté à l'intérieur de la charge explosive (HE) de manière à pouvoir se déplacer dans le sens de la longueur.

3. Dispositif selon la revendication 1, **caractérisé en ce qu'**au moins un dispositif de guidage des ondes de détonation (DWL) est disposé dans la charge explosive (HE) dans la zone des dispositifs d'initiation (ZK1, ZK2).
